# EUROPÄISCHE PATENTSCHRIFT

(11) **EP 0 508 040 B1**
(45) Veröffentlichungstag und Bekanntmachung des Hinweises auf die Patenterteilung: **11.10.1995**
(21) Anmeldenummer: 92100402.4
(22) Anmeldetag: 13.01.1992
(51) Int. Cl.: B65H 3/10, G07D 1/00, B65H 29/36

(54) **Vorrichtung zur Annahme und Ausgabe von Blättern**
Device for receiving and delivering sheets
Dispositif pour accepter et distribuer des feuilles

(30) Priorität: 08.04.1991 CH 1031/91
(43) Veröffentlichungstag der Anmeldung: 14.10.1992
(73) Patentinhaber: MARS INCORPORATED, McLean Virginia 22101-3885 (US)
(72) Erfinder: Gerlier, André, F-74140 Sciez (FR); Berthet, Yves, CH-1213 Onex (CH)
(74) Vertreter: Burke, Steven David

(56) Entgegenhaltungen:
- DE-A- 3 519 635
- DE-C- 51 555
- DE-U- 9 005 298
- GB-A- 2 198 122
- US-A- 4 095 781

## Beschreibung

Die Erfindung betrifft ein Verfahren und eine Vorrichtung zur Handhabung von Blättern nach den Oberbegriffen der Ansprüche 1 und 23. Insbesondere betrifft die Erfindung ein Verfahren und eine Vorrichtung zur Annahme und Ausgabe von Blättern.

Solche Vorrichtungen zur Annahme und Ausgabe von Blättern eignen sich beispielsweise für Dienstleistungsautomaten, bei denen Banknoten eingenommen oder abgegeben werden.

Ein Dienstleistungsautomat für eine Annahme oder Ausgabe von grösseren Geldbeträgen, der sich für das Kassengeschäft von Banken eignet, ist z. B. aus der deutschen Patentschrift DE-PS 35 19 635 bekannt. Nach Nennwerten sortierte Banknoten sind in Zwischenspeichern bis zur Ausgabe an einen Kunden gestapelt. Diese Banknotenstapel werden auf ihrer Oberseite mittels den von den Kunden einbezahlten Banknotenmengen gespeist, wahrend bei der Ausgabe die unterste Banknote des vorbestimmten Banknotenstapels mittels eines Reibrades hervorgezogen wird.

Weiter ist aus der DE-OS 27 51 422 eine Vereinzelungsvorrichtung bekannt, die für ein Anheben einzelner Banknoten vom Banknotenstapel die Verwendung von Unterdruck zeigt. Das eine Ende der obersten Banknote des Banknotenstapels ist unter einer Rückhalteplatte festgehalten. Das andere Ende der obersten Banknote befindet sich unmittelbar unter einer Saugwalze mit einer fest über dem Stapel angeordneten Achse, die zu einem vorbestimmten Zeitpunkt mittels Unterdruck die Banknote anhebt, wobei durch Drehen der saugwalze um 180° eine einzelne Banknote unter der Rückhalteplatte hervorgezogen und einem Transportsystem zugeführt wird.

Bei solchen Vorrichtungen ist die mechanische Beanspruchung der Banknoten stark, was hohe Werte ihrer mechanischen Festigkeit bedingt. Dieser Wert sinkt bei stark gebrauchten Banknoten unter einen zulässigen Grenzwert, so dass solche Banknoten mechanische Störungen in der Vorrichtung hervorrufen können.

In DE-U-9 005 298 und EP-A-0 470 329 (Stand der Technik nach Artikel 54(3) EPÜ und mit schweizer Priorität No. 02 566/90-1) ist eine Vorrichtung zum Stapeln von Blättern beschrieben, bei der ein über wenigstens einen Stapel verschiebbarer Wagen die Geometrie von Transportbändern mittels Führungsrollen verändert, um das Blatt auf dem Stapel abzulegen, ohne dass die Transportbänder oder das abzulegende Blatt auf dem bisherigen Deckblatt des Stapels gleitet. Dadurch können Blätter aus einem breiten Bereich der mechanischen Festigkeitswerte störungsfrei verarbeitet werden. Abhängig von der zeitlichen Synchronisation der Blattzuführung zur Vorrichtung und der Bewegung des Wagens ist das Blatt vorbestimmt auf einen von mehreren nebeneinander liegenden und vom Wagen überstrichenen Stapeln ablegbar.

Die Erfindung ist in den Ansprüchen 1 und 23 gekennzeichnet. Die Unteransprüche betreffen vorteilhafte Ausführungsformen der Erfindung.

Wie in der Beschreibung der bevorzugten Ausführungsbeispiele dargelegt, ist die Erfindung in der Lage, eine einfache und kostengünstige Vorrichtung zur Annahme und Ausgabe von Blättern zu schaffen, bei der sowohl das Ablegen als auch das Abheben der Blätter auf der Oberseite eines Stapels ausgeführt werden kann und bei der die mechanische Beanspruchung der Blätter minimal ist.

Nachfolgend werden Ausführungsbeispiele der Erfindung anhand der Zeichnungen näher erläutert.

Es zeigt:
- Figur 1: eine Vorrichtung zur Annahme und Ausgabe von Blättern,
- Figur 2: einen Wagen mit Ablenkern beim Ablegen,
- Figur 3: eine Saugwalze zwischen Führungsrollen,
- Figur 4a: der Wagen vor dem Anheben eines Deckblatts,
- Figur 4b: das Deckblatt beim Einfädeln in eine Transportebene,
- Figur 5: einen Stapel mit Versatzstrecken und
- Figur 6: eine Verwendung der Vorrichtung.

In der Figur 1 bedeutet 1 einen Stapel, 2 eine Platte und 3 Blätter, die auf der Platte 2 geschichtet sind und den Stapel 1 bilden. Federn 4 pressen über die Platte 2 den Stapel 1 gegen eine den Stapel 1 begrenzende Stapelebene 5, deren Lage durch ausserhalb des Stapels 1 liegende Fixpunkte 6 und 7 vorbestimmt ist.

Ueber der Stapelebene 5 ist parallel dazu eine Schiene 8 für einen auf ihr zwischen Endstellungen 9 und 10 verschiebbaren Wagen 11 angeordnet. Die Endstellungen 9 und 10 liegen ausserhalb des Bereichs des Stapels 1. Der Wagen 11 trägt in einer Bänderebene 12, die in der Darstellung mit der Zeichenebene zusammenfällt, nebeneinander drei Führungsrollen 13 bis 15. Die beiden äusseren Führungsrollen 13 und 15 berühren mit ihrem Umfang einerseits die Stapelebene 5 sowie andererseits eine dazu parallele Transportebene 16, wobei beide Ebenen 5 und 16 die Bänderebene 12 schneiden.

Ein Band 17 von vorbestimmter Länge ist in der Bänderebene 12 mit seinen beiden Enden 18 und 19 an den Fixpunkten 6 und 7 befestigt. Jedes Ende 18 bzw. 19 ist in der Stapelebene 5 vom Fixpunkt 6 bzw. 7 zur nächstliegenden äusseren Führungsrolle 13 bzw. 15 gespannt, in einem Halbkreis um die Führungsrolle 13 bzw. 15 geschlungen und in der Transportebene 16 über den Fixpunkt 6 bzw. 7 hinaus zu einer Umlenkrolle 20 bzw. 21 geführt. Das Band 17 verbindet die beiden Enden 18 und 19 über weitere Umlenkrollen 22, 23. In der Zeichnung ist ein Teil des Bands 17, das sich zwischen den Umlenkrollen 20 und 21 befindet, gestrichelt gezeichnet, da dieser Teil des Bands 17 und die weiteren Umlenkrollen 22, 23 auch ausserhalb der Bänderebene 12 angeordnet sein können.

In der Bänderebene 12 spannen zwei Endrollen 24 und 25 und die mittlere Führungsrolle 14 ein Endlosband 26 auf, das zwischen der Endrolle 24 bzw. 25 und der äusseren Führungsrolle 13 bzw. 15 auf dem Band 17 in der Transportebene 16 aufliegt. Zwischen den beiden äusseren Führungsrollen 13 und 15 ist das Endlosband 26 mittels der mittleren Führungsrolle 14 aus der Transportebene 16 zur Stapelebene 5 abgesenkt, wobei ein vorbestimmter Abstand zur Stapelebene 5 eingehalten ist.

Die Achsen der Rollen 20 bis 25 sind starr angeordnet. Die Achsen der Umlenkrolle 20 bzw. 21 und der Endrolle 24 bzw. 25 legen eine zur Bänderebene 12 senkrechte Eingangsebene 27 bzw. 28 fest. Wenn der Wagen 11 aus der Endstellung 9 bzw. 10 bewegt wird, erfassen die Bänder 17, 26 das durch die Eingangsebene 27 bzw. 28 zugeführte Blatt 3 und befördern es, zwischen den Bändern 17, 26 eingeklemmt, in der Transportebene 16 gegen den Wagen 11.

Der Wagen 11, die Bänder 17 und 26 sowie die dazugehörigen Rollen 13 bis 15 und 20 bis 25 bilden ein Transportsystem 29. Tore 30 und 31 begrenzen es auf gegenüberliegenden Seiten ausserhalb der Eingangsebenen 27 und 28 in der Transportebene 16. Zwischen dem ersten Tor 30 und der ersten Eingangsebene 27 ist ein erster Sensor 32, z. B. eine Lichtschranke, zum Feststellen der Anwesenheit des Blatts 3 im ersten Tor 30 angeordnet. Ein zweiter Sensor 33 befindet sich zwischen dem zweiten Tor 31 und der zweiten Eingangsebene 28. Jeder Sensor 32 bzw. 33 ist mittels einer Leitung mit einer Steuerungseinrichtung 34 verbunden, die einen Antrieb 35 des Transportsystems 29 steuert. Mit Vorteil enthält der Antrieb 35 einen Schrittmotor 35', da die Steuereinrichtung durch Abzählen der vom Antrieb 35 zurückgelegten Schritte die jeweilige Position des Wagens 11 auf der Schiene 8 ausrechnen kann.

Die unter der Kontrolle der Steuereinrichtung 34 ablaufenden Arbeitsweisen des Transportsystems 29 umfassen einen Annahme-und einen Ausgabezyklus sowie Leerfahrten in beiden Richtungen zwischen den Endstellungen 9 und 10. Als Leerfahrt ist das Verschieben des Wagens 11 bezeichnet, wenn kein Blatt 3 aus der oder in die Transportebene 16 befördert wird. Auf ein äusseres Kommando beginnt die Steuereinrichtung 34 den vorbestimmten Zyklus abzuarbeiten, während die Steuereinrichtung 34 nach einem selbst ermittelten Bedarf zu Beginn des Zyklus Leerfahrten auslöst.

Längs der Schiene 8 sind z. B. zwei über Leitungen mit der Steuereinrichtung 34 verbundene Fühler 37 und 38 angeordnet, z. B. Lichtschranken, deren Fühlersignale durch den Wagen 11 beim Vorbeifahren ausgelöst werden. Die Lage der Fühler 37, 38 längs der Schiene 8 ist durch den Stapel 1 vorbestimmt. Der erste Fühler 37 sendet der Steuereinrichtung 34 das Fühlersignal, wenn der Wagen 11 in einer Richtung 36 mit der zweiten äusseren Führungsrolle 15 die der ersten Endstellung 9 zugewandte Vorderkante eines Deckblatts 39 des Stapels 1 überrollt. Die Steuereinrichtung 34 erhält vom zweiten Fühler 38 den Zeitpunkt signalisiert, zu dem der Wagen 11 in einer zur Richtung 36 entgegengesetzten Fahrt mit der ersten äusseren Führungsrolle 13 die der zweiten Endstellung 10 zugewandte Hinterkante des Deckblatts 39 überrollt.

Die Steuereinrichtung 34 steuert in Abhängigkeit der Signale aus den Sensoren 32, 33 und den Fühlern 37, 38 auf vorbestimmte Weise den Antrieb 35 des Transportsystems 29. Beispielsweise stellt der erste Sensor 32 die Anwesenheit der Vorderkante des gegen den Wagen 11 transportierten Blatts 3 fest und übermittelt ein Sensorsignal an die Steuereinrichtung 34, die vorbestimmt den Antrieb 35 einschaltet. In diesem Fall setzt der Antrieb 35 das Endlosband 26 im Gegenuhrzeigersinn in Bewegung. Reibungskräfte in der Transportebene 16 übertragen die Bewegung des Endlosbands 26 auf das Band 17, wobei der den in der ersten Endstellung 9 wartende Wagen 11 in der Richtung 36 auf die zweite Endstellung 10 hin beschleunigt wird. Die Bänder 17 und 26 befördern das in der Eingangsebene 27 erfasste Blatt 3 in der Richtung 36 mit der doppelten Geschwindigkeit des Wagens 11. Bei der ersten Führungsrolle 13 angekommen, wird das Blatt 3 mit seiner Vorderkante an das Band 17 angeschmiegt um 180° aus der Transportebene 16 in die Stapelebene 5 abgelenkt.

Beispielsweise können diese Blätter 3 verschiedene vorbestimmte Grössen aufweisen, wie Banknoten aus einem vorbestimmten Satz von Nominalwerten. Eine in der Richtung 36 gemessene Blattlänge, die von der Vorrichtung auf den Stapel 1 abgelegt werden kann, hängt nur von der zum Ablegen verfügbaren Länge der Schiene 8 ab. Eine quer zur Richtung 36 gemessene Blattbreite muss wenigstens so breit sein, dass das Blatt 3 in mindestens zwei Bandebenen 12 mittels der Bänder 17 und 26 geführt ist. Die Blätter 3 können vorbestimmt mit ihrer grössten Abmessung sowohl quer als auch längs zur Richtung 36 von den Bändern 17 und 26 transportiert werden.

Nach einem Auslösen des Annahmezyklus durch das externe Annahme-Kommando fährt der Wagen 11 in die Endstellung 9 bzw. 10 und wartet dort, bis das Sensorsignal des Sensors 32 bzw. 33 in der Steuereinrichtung 34 eintrifft. Der Wagen 11 setzt sich zum anderen Endpunkt 10 bzw. 9 in Bewegung. Die erste Endstellung 9 auf der Schiene 8 ist so vorbestimmt, dass, wie in der Zeichnung der Figur 2 dargestellt ist, die Vorderkante des Blatts 3 nach dem Umlenken in die Stapelebene 5 bündig auf eine der ersten Eingangsebene 27 (Figur 1) nächste Kante des Stapels 1 abgelegt wird. Während sich der Wagen 11 in der Richtung 36 weiterbewegt, wird das Blatt 3 um die erste äussere Führungsrolle 13 ohne zu gleiten als neues Deckblatt 39 auf den Stapel 1 abgewälzt, wobei sich die Lage der Vorder- und Rückseite des Blatts 3 beim Stapeln vertauschen. Der Annahmezyklus ist mit der Ankunft des Wagens am anderen Endpunkt 10 bzw. 9 (Figur 1) beendet.

Ein Ablenker 40, der am Wagen 11 zwischen der äusseren Führungsrolle 13 bzw. 15 und der mittleren Führungsrolle 14 angeordnet ist, führt das Blatt 3 im Kontakt mit dem Band 17 aus der Transportebene 16 um die äussere Führungsrolle 13 herum in die Stapelebene 5 und lenkt auch relativ steife oder sehr weiche Blätter 3 sicher auf den Stapel 1, wo sie ohne Falten in der vorbestimmten Lage abgelegt sind, wenn sich der Wagen 11 in der zweiten Endstellung 10 befindet.

Wenn das Blatt 3 durch das Tor 31 (Figur 1) hindurch in die Transportebene 16 eingeführt und das Sensorsignal des Sensors 33 (Figur 1) ausgelöst ist, bewegt sich der Wagen 11 von der zweiten Endstellung 10 weg zur Endstellung 9. Das Blatt 3 wird um die zweite äussere Führungsrolle 15 ohne zu gleiten als neues Deckblatt 39 auf den Stapel 1 abgewälzt, wobei die Vorderkante des neuen Deckblatts 39 auf die dem Tor 31 nähere Kante des Stapels 1 bündig abgelegt wird.

Die für eine sichere Ausgabe des Deckblattes 39 vorteilhafte Gestaltung der äusseren Führungsrollen 13 und 15 ist in der Figur 3 am Beispiel der Führungsrolle 15 dargestellt. Eine gemeinsame Walzenachse 41 trägt wenigstens eine Führungsrolle 15 und eine Saugwalze 42 von höchstens gleichem Durchmesser wie die Führungsrolle 15. Zum Beispiel sind zwei Führungsrollen 15 durch die Saugwalze 42 distanziert, die auf der Walzenachse 41 drehbar gelagert sind. Zwischen wenigstens einer der äusseren Führungsrollen 15 und der Saugwalze 42 ist eine Kupplung 42' angeordnet, die vorbestimmt die Drehbewegung der äusseren Führungsrolle 15 auf die Saugwalze 42 überträgt.

Die Saugwalze 42 weist auf einer Mantellinie eine Anzahl von Saugnäpfen 43 aus einem weichen elastischen Material auf. Jeder Saugnapf 43 sitzt in einer radialen Bohrung 44 in der Saugwalze 42 und ragt mit seiner Berandung der Saugfläche nur um einige Zehntel Millimeter über die Oberfläche der Saugwalze 42. Die Luft im Saugnapf 43 kann durch die Bohrung 44 abgesogen oder über die Bohrung 44 mittels Belüften zugeführt werden. Sind auf der gleichen Walzenachse 41 mehrere Saugwalzen 42 aufgereiht, sind die Saugnäpfe 43 auf der den Saugwalzen 42 gemeinsamen Mantellinie angeordnet. Die Saugwalzen 42 der gleichen Walzenachse 41 sind untereinander gekoppelt, damit die Ausrichtung der Saugnäpfe 43 beibehalten wird.

Alle Saugnäpfe 43 der Mantellinie sind über eine Saugleitung 45 mit einer Pumpe 46 verbunden. Die Saugleitung 45 weist ein Steuerventil 47 auf, das in der einen Stellung die Pumpe 46 zum Entleeren mit der Saugleitung 45 verbindet und in der anderen Stellung die Saugleitung 45 belüftet. Eine Signalleitung verbindet die Steuereinrichtung 34 mit dem Steuerventil 47, das auf ein Kommando der Steuereinrichtung 34 zwischen seinen beiden Stellungen, Entleeren und Belüften, umgeschaltet wird. Der erste Fühler 37 (Figur 1) löst das Umschalten des Steuerventils 47 für die zweite Führungsrolle 15 aus, der zweite Fühler 38 (Figur 1) dasjenige des Steuerventils 47 für die erste äussere Führungsrolle 13 (Figur 1).

Jeder der beiden äusseren Führungsrollen 13 und 15 ist daher mindestens ein Saugnapf 43 zugeordnet, der zu Beginn des Ausgabezyklus mittels Unterdruck das Deckblatt 39 ansaugt. In einer einfachen Ausführung kann der Saugnapf 43 allein ohne die Saugwalze 42 verwendet werden. Er ist radial nach aussen gerichtet und so mit der Führungsrolle 13 bzw. 15 verbunden, dass er die verlängert gedachte Zylinderfläche der Führungsrolle 13 bzw. 15 etwas überragt. Der Saugnapf 43 kann der Führungsrolle 13 bzw. 15 auch nur auf dem zur Aufnahme des Deckblatts 39 notwendigen Drehwinkel von etwa 135° der Führungsrolle 13 bzw. 15 folgen.

Ein zwischen der Pumpe 46 und dem Steuerventil 47 eingeschalteter Kessel 48 erhöht die Geschwindigkeit des Entleerens und dient als Verzweigung zum Steuerventil 45 der Saugwalze 42 für die erste äussere Führungsrolle 13.

Die Saugwalze 42 dreht sich beispielsweise zusammen mit der Führungsrolle 15 bzw. 13 ständig im festem Eingriff mit dem Band 17, so dass die radiale Ausrichtung der Saugnäpfe 43 eine Funktion des vom Wagen 11 (Figur 1) auf der Schiene 8 (Figur 1) zurückgelegten Weges ist.

Das äussere Ausgabe-Kommando leitet den Ausgabezyklus ein. Beispielsweise fährt in der Figur 4a der Wagen 11 in der Richtung 36 gegen den Stapel 1, nachdem der Wagen 11 gegebenfalls in einer Leerfahrt in die erste Endstellung 9 (Figur 1) zurückgekehrt ist.

Die Figur 4a zeigt die Führungsrolle 15 unmittelbar nach dem Ueberrollen der Vorderkante des Deckblatts 39. Sobald der Wagen 11 mit der zweiten Führungsrolle 15 die Vorderkante des Deckblatts 39 in der Richtung 36 überfährt, löst der erste Fühler 37 (Figur 1) das Absaugen der Luft in der Saugleitung 45 und in den Saugnäpfen 43 aus, wenn der Wagen 11 eine Ansaugstrecke A in der Richtung 36 abzufahren beginnt.

Die Saugwalze 42 ist derart auf den Stapel 1 ausgerichtet, dass nach dem Ueberrollen der Vorderkante des Deckblatts 39 die Saugnäpfe 43 mit ihrer Berandung der Saugfläche immer flach auf dem vorderen Ende des Deckblatts 39 aufliegen. Beim Absaugen entsteht in den Saugnäpfen 43 ein Unterdruck, wodurch das vordere Ende des Deckblatts 39 durch den äusseren Luftdruck vom Stapel 1 abgehoben und an die Saugwalze 42 geschmiegt wird.

Beim Weiterfahren des Wagens 11 auf der Ansaugstrecke A dreht sich die Saugwalze 42 im Uhrzeigersinn weiter und wälzt, wie aus der Figur 4b ersichtlich ist, das vordere Ende des Deckblatts 39 - um die Saugwalze 42 und das Band 17 angeschmiegt - vom Stapel 1 ab und führt das aufgerollte vordere Ende des Deckblatts 39 zwischen das Band 17 und das Endlosband 26 ein.

Nach einer Drehung der Saugwalze 42 im Uhrzeigersinn um einen Drehwinkel von wenigstens 135°, d. h. sobald das vordere Ende des Deckblatts 39 von den Bändern 17 und 26 erfasst ist, wird die Saugleitung 45 wieder belüftet und das Deckblatt 39 von den Saugnäpfen 43 freigegeben. Das Belüften kann durch ein Zeitglied in der Steuereinrichtung 34 (Figur 3) oder mit Vorteil zeitunabhängig durch Mittel zum Festellen der Position des Wagens 11, beispielsweise durch den Fühler 37 bzw. 38 (Figur 1) ausgelöst werden, nachdem der Wagen 11 die durch diesen Drehwinkel der Saugwalze 42 vorbestimmte Ansaugstrecke A zurückgelegt hat.

Da der Wagen 11 in der Richtung 36 weiterfährt, wälzt sich das aufgenommene Deckblatt 39 um die Führungsrollen 15 vom Stapel 1 in die Transportebene 16 ab, ohne dass das Deckblatt 39 auf dem Stapel 1 gleitet. Das Deckblatt 39 eilt dem Wagen 11 mit der doppelten Wagengeschwindigkeit in der Richtung 36 voraus, bis es durch das zweite Tor 31 (Figur 1) aus dem Transportsystem 29 (Figur 1) ausgegeben wird. Das Sensorsignal des zweiten Sensors 33 (Figur 1) beendet den Ausgabezyklus.

Das Deckblatt 39 kann auch auf der Fahrt des Wagens 11 vom zweiten Endpunkt 10 (Figur 1) her, d. h. der Richtung 36 entgegengesetzt, durch das erste Tor 30 (Figur 1) ausgegeben werden. Die Saugnäpfe 43 der Saugwalze 42 zwischen den ersten Führungsrollen 13 (Figur 1) sind flach auf das hintere Ende des Deckblatts 39 ausgerichtet, sobald die Führungsrolle 13 die Hinterkante des Deckblatts 39 überrollt hat und das Fühlersignal des zweiten Fühlers 38 (Figur 1) ausgelöst wird. Das hintere Ende des Deckblatts 39 wird um die Führungsrollen 13 geschmiegt, im Gegenuhrzeigersinn vom Stapel 1 gerollt und zwischen die Bänder 17 und 26 eingeführt. Das Sensorsignal des ersten Sensors 32 (Figur 1) beendet diesen Ausgabezyklus.

Die beschriebene Vorrichtung weist den Vorteil auf, dass das Blatt 3 bei der Annahme und Ausgabe im Transportsystem 29 reibschlüssig zwischen den Bändern 17 und 26 geführt ist und jede Gleitbewegung, die zu Beschädigungen der Blätter 3 oder einem Blockieren der Vorrichtung führen können, vermieden wird. Der Vorteil der Abwälzbewegung des fest geführten Blatts 3 auf dem Stapel 1 liegt in der störungsfreien Verarbeitung der Blätter 3 mit sehr unterschiedlicher Beschaffenheit, wie sie beispielsweise zwischen neuen und vielgebrauchten Banknoten beobachtet wird.

Für weitere Ausbildungen des Transportsystems 29 und der Steuereinrichtung 34 ist ausdrücklich auf das schweizerische Patentgesuch No. 02 566/90-1 verwiesen.

In der Figur 5 weist die Steuereinrichtung 34 einen Zähler 49 auf, dessen Stand der Anzahl der im Stapel 1 auf der Platte 2 aufgeschichteten Blätter 3 entspricht. Zu Beginn jedes extern ausgelösten Annahmezyklus' liest die Steuereinrichtung 34 den Stand des Zählers 49 ab und ermittelt in einem Rechenwerk 34', ob die Anzahl der Blätter 3, 39 auf dem Stapel 1 geradzahlig oder ungeradzahlig ist.

Der Stapel 1 weist in der Richtung 36 gesehen eine vordere Begrenzung 50 und eine hintere Begrenzung 51 auf. Die Begrenzungen 50 und 51 können Wände einer transportablen Kassette 52 sein, die zum Auswechseln des Stapels 1 dient, wobei mit Vorteil die Weite W zwischen den Begrenzungen 50, 51 der Kassette 52 grösser ist als die in der Richtung 36 gemessene Länge der Blätter 3, 39, so dass sich der Stapel 1 vorteilhaft mit einer für eine schnelle und sichere Ausgabe von Blättern 3, 39 vorbestimmten Ordnung schichten lässt. In der Zeichnung der Figur 5 sind die obersten Blätter 3, 39 aus darstellerischen Gründen separiert gezeichnet, in Wirklichkeit liegen die versetzten Blätter 3, 39 auf der gemeinsamen Strecke satt aufeinander.

Der Fühler 37 ist z. B. unterhalb der Schiene 8 (Figur 1) angeordnet und ist mittels einer Signalleitung 53 mit Steuereinrichtung 34 verbunden. Die Signalleitung 53 ist nicht ganz bis zur Steuereinrichtung 34 gezeichnet.

Beispielsweise sind die von der Platte 2 her gezählten ungeradzahligen Blätter 3 mit ihrer Vorderkante bündig zur vorderen Begrenzung 50 angeordnet, während die geradzahligen mit ihrer Hinterkante unmittelbar an der hinteren Begrenzung 51 enden. Aufeinanderfolgende Lagen sind gegeneinader versetzt, wobei die geradzahligen Blätter 3, 39 um eine vorbestimmte erste Versatzstrecke L von der vorderen Begrenzung 50 und die ungeradzahligen um eine vorbestimmte zweite Versatzstrecke K von der hinteren Begrenzung 51 entfernt sind. Sind alle Blätter 3, 39 gleich lang, sind die beiden Versatzstrecken L und K gleich gross.

Die Lage des auf dem Stapel 1 abgelegten Deckblatts 39 hängt nur vom Standort des Wagens 11 auf der Schiene 8 ab, den der Wagen 11 im Augenblick des Erfassens des als jetziges Deckblatt 39 dienenden Blatts 3 durch die Bänder 17 und 26 in der Eingangsebene 27 (Figur 1) bzw. 28 (Figur 1) eingenommen hat. Die Steuereinrichtung 34 wartet nach dem Annahme-Kommando zur Einleitung des Annahmezyklus auf das Eintreffen eines Blatts 3 in einem der beiden Tore 30 und 31 (Figur 1).

In einem zweiten Schritt des Annahmezyklus berechnet die Steuereinrichtung 34 aus dem Stand des Zählers 49 sowie der vom Blatt 3 benutzten Eingangsebene 27 bzw. 28 den für die richtige Lage des künftigen Deckblatts 39 vorbestimmten Standort des Wagens 11 und steuert mittels des Antriebs 35 den Wagen 11 dorthin, bevor das Blatt 3 von den Bändern 17 und 26 erfasst wird. Weist der Antrieb 35 den Schrittmotor 35' auf, ist für die Steuereinrichtung 34 die augenblickliche Position des Wagens 11 auf der Schiene 8 aus der Schrittzahl ermittelbar. Nach dem vollständigen Abwälzen des neuen Deckblatts 39 in seiner vorbestimmten Lage auf dem Stapel 1 erhöht die Steuereinrichtung 34 den Stand des Zählers 49 um 1 und schliesst den Annahmezyklus ab.

Zu Beginn des Ausgabezyklus wird die Fahrtrichtung des Wagens 11 während des Ausgebens des Deckblatts 39 vorbestimmt vom Stand des Zählers 49 in der Steuereinrichtung 34 ermittelt, wobei die Fahrtrichtung des Wagens 11 von der beim Annehmen gewählten Zuordnung abhängt, die festlegt, welche Blätter 3, 39 mit der Versatzstrecke L abgelegt werden.

In der Zeichnung der Figur 5 ist beispielhaft das Deckblatt 39 das sechste, also geradzahlige Blatt 3 des Stapels 1. Falls notwendig, kehrt der Wagen 11 zuerst in einer Leerfahrt in die erste Endstellung 9 (Figur 1) zurück. Von dort beginnt seine Fahrt in der Richtung 36, bewegt sich über die Versatzstrecke L und löst beim Ueberfahren der Vorderkante des Deckblatts 39 mit dem Fühler 37 das zum Oeffnen des Steuerventils 47 (Figur 3) notwendige Signal aus.

Der Wagen 11 weist vorteilhaft einen Gleitschuh 54 zwischen den beiden äusseren Führungsrollen 13 und 15 auf, dessen an beiden Enden aufgebogene Gleitfläche 55 in der Stapelebene 5 angeordnet ist. Die Gleitfläche 55 gleitet in der Stapelebene 5 über den Stapel 1 und verhindert einen Kontakt zwischen dem Endlosband 26 und dem Stapel 1, solange sich der Wagen 11 über dem Stapel 1 befindet. Die Gleitfläche 55 ersteckt sich in der Stapelebene 5 symmetrisch zur Achse der mittleren Führungsrolle 14. Die Länge der Gleitfläche 55 entspricht beispielsweise dem Durchmesser der mittleren Führungsrolle 14. Die beiden Spalten zwischen den Enden des Gleitschuhs 54 und den Berührungslinien der äusseren Führungsrollen 13, 15 auf der Stapelebene 5 bestimmen eine minimal notwendige Länge der Versatzstrecke L.

Beim Abheben des Deckblatts 39 mit den Saugnäpfen 43 befindet sich der Gleitschuh 54 auf der Versatzstrecke L des direkt unter dem Deckblatt 39 liegenden Blatts 3 und verhindert das unbeabsichtigte gleichzeitige Aufnehmen eines zweiten Blatts 3. Dieser Vorgang kann bei teilweise beschädigten Blättern 3 oder bei zu schnellem Abheben des Deckblatts 39 vom exakt ausgerichteten Stapel 1 auch bei intakten Blättern 3 auftreten.

Der Gleitschuh 54 kann auch mit den Ablenkern 40 (Figur 2) kombiniert werden. Anstelle des Gleitschuhs 54 sind auch hier nicht gezeigte, drehbar gelagerte Laufrollen verwendbar, deren Achsen parallel zu den Walzenachsen 41 angeordnet sind und deren Laufflächen in der Stapelebene 5 abrollen.

Die Steuereinrichtung 34 empfängt das Sensorsignal des Sensors 32 (Figur 1) bzw. 33 (Figur 1), sobald das Blatt 3 die Vorrichtung verlassen hat. Der Stand des Zählers 49 wird um 1 vermindert und der Ausgabezyklus beendet.

Anstelle der Fühler 37, 38 kann der Wagen 11 einen über eine Leitung mit der Steuereinrichtung 34 verbundenen Drehgeber 56 aufweisen, der beispielsweise jede Bewegung einer der Führungsrollen 13 bis 15 bzw. des Wagens 11 abliest und der der Steuereinrichtung 34 jederzeit einen Zahlenwert übermittelt, der der genauen Position des Wagens 11 auf der Schiene 8 entspricht. Der Drehgeber 56 kann auch mit dem Band 17 bzw. dem Endlosband 26 oder unmittelbar mit dem Antrieb 35 gekoppelt sein.

Die Steuereinrichtung 34 stellt durch einen einfachen Zahlenvergleich zwischen dem augenblicklichen Zahlenwert des Drehgebers 56 bzw. der momentanen Schrittzahl des Antriebs 35 und einer der Sollpositionen des Wagens 11 fest und erzeugt bei einer Uebereinstimmung ein Signal, das dem entsprechenden Fühlersignal des Fühlers 37 bzw. 38 entspricht. Der Vorteil dieser Anordnung liegt darin, dass sich bei einer Aenderung des vorbestimmten Satzes der Blätter 3 eine genaue mechanische Ausrichtung der Positionen der Fühler 37 und 38 erübrigt.

Die Vorrichtung ist auch zum Verarbeiten von Blättern 3, 39 aus einem vorbestimmten Satz verschiedener Grössen geeignet. Die Steuereinrichtung 34 weist mit Vorteil einen Datenspeicher 57 auf, in den sie beim Ablegen eines jeden Blatts 3 notwendige Informationen speichert, beispielsweise die Blattlänge oder eine der Länge entsprechende Kennzahl und die Ordnungszahl der sich im Stapel 1 befindlichen Blätter 3, 39. Bei der Ausgabe wird die Information des ausgegebenen Deckblatts 39 gelöscht, so dass der Datenspeicher 57 immer ein aktuelles Abbild des Stapels 1 enthält.

Beim Ablegen eines neuen Deckblatts 39 auf den Stapel 1 wird der Steuereinrichtung zusammen mit dem Kommando zur Einleitung des Annahmezyklus die Blattlänge des Blatts 3 übermittelt. Die Steuereinrichtung 34 ermittelt die neue Ordnungszahl und speichert die Information ab. Anschliessend wird der Wagens 11 auf der Schiene 8 in die berechnete Sollposition gefahren. Das Abwälzen des neuen Deckblatts 39 auf dem Stapel 1 erfolgt in der oben geschilderten Weise. Die Versatzstrecke L bzw. K ist von der Blattlänge abhängig.

Zu Beginn des Ausgabezyklus berechnet die Steuereinrichtung 34 aus der Ordnungszahl und der Blattlänge, die im Datenspeicher 57 für das Deckblatt 39 gespeichert sind, die zum Ansteuern des Steuerventils 47 (Figur 3) vorbestimmte Sollposition des Wagens 11, damit das vorbestimmte Ende des Deckblatts 39 einwandfrei von den Saugnäpfen 43 erfasst werden kann.

Die Saugnäpfe 43 sind auf dem Umfang der Saugrollen 42 (Figur 3) mit Vorteil auf mehreren Mantellinien angeordnet, damit wenigstens die Saugnäpfe 43 einer dieser Mantellinien eine zum Aufnehmen des Deckblatts 39 geeignete Stellung aufweisen, wenn die Blattlängen verschieden sind.

Wenn die Saugwalzen 42 nur eine einzige Reihe von Saugnäpfen 43 aufweisen, sind mit Vorteil die Kupplungen 42' (Figur 3) der Führungsrollen 13 bzw. 15 von der Steuereinrichtung 34 mittels Kupplungssignalen steuerbar und die Saugwalzen 42 der Führungsrollen 13 bzw. 15 mit einem Rücksteller 58 bzw. 59 ausgerüstet, mit denen bei ausgeschalteter Kupplung 42' die Saugnäpfe 43 auch bei verschiedenen Versatzstrecken L, K in eine zum Aufnehmen des Deckblatts 39 vom Stapel 1 günstige radiale Stellung ausgerichtet werden. Die Rücksteller 58, 59 sind auf dem Wagen 11 angeordnet und sind über hier nicht gezeigte Leitungen von der Steuereinrichtung 34 steuerbar.

Die Steuereinrichtung 34 löst die Funktion der Rücksteller 58, 59 aus, wenn aufgrund der augenblicklichen Position des fahrenden Wagens 11 ein Aufnehmen des Deckblatts 39 unmittelbar bevorsteht. Der Rücksteller 58 bzw. 59, der den in der Fahrtrichtung des Wagens 11 voreilenden Saugwalzen 42 zugeordnet ist, richtet die Saugwalze 42 unmittelbar vor dem Umschalten des Steuerventils 47 (Figur 3) mit den Saugnäpfen 43 auf den Stapel 1 aus. Sobald der Unterdruck den zum Aufnehmen des Deckblatts 39 notwendigen Wert erreicht hat, schaltet die Steuereinrichtung 34 über eine hier nicht gezeigte Leitung die Kupplung 42' der entsprechenden Saugwalze 42 ein. Die Kupplung 42' überträgt die Drehbewegung der Führungsrollen 13 bzw. 15 so lange auf die Saugwalzen 42, bis das von den Saugnäpfen 43 angesogene Deckblatt 39 zwischen die Bänder 17 und 26 eingeführt ist und die Saugnäpfe 43 belüftet werden.

Der in den Saugnäpfen 43 herrschende Unterdruck betätigt mit Vorteil direkt die Kupplung 42', so dass sich die erforderlichen Schaltungen in der Steuereinrichtung 34 erübrigen und die Steuereinrichtung 34 daher einfacher auszugestalten ist.

Eine Anwendung der Vorrichtung in der Figur 6 weist ein Beförderungsmittel für Blätter 3 (Figur 1) auf, das eine Zuführstrecke 60 und eine Weiche 61 mit Zweiglinien 62 und 63 umfasst. In der Weiche 61 gabelt sich die Zuführstrecke 60 in die beiden Zweiglinien 62 und 63, die sich bis zu den beiden Toren 30 und 31 des Transportsystems 29 erstrecken. Das Beförderungsmittel 60 bis 63 transportiert die Blätter 3 in beiden Richtungen, beispielsweise von einer hier nicht gezeigten Prüfeinrichtung über die Weiche 61 zum Tor 30 bzw. 31 oder vom Tor 30 bzw. 31 über die Weiche 61 in die Zuführstrecke 60. Ein hier nicht gezeigter Dienstleistungsautomat weist ein Steuergerät 64 auf, das über eine Steuerleitung 65 mit der Weiche 61 und einem hier nicht gezeigten Antriebsmittel des Beförderungsmittels 60 bis 63 verbunden ist. Das Steuergerät 64 liefert Signale zur Steuerung der Weiche 61 und des Beförderungsmittels 60 bis 63. Eine Austauschleitung 66 übernimmt in beiden Richtungen eine Vermittlung von Daten zwischen der Steuereinrichtung 34 und dem Steuergerät 64, um einen einwandfreien Transport der Blätter 3 im Transportsystems 29 und im Beförderungsmittel 60 bis 63 zu gewährleisten.

Das Steuergerät 64 setzt Signale der Prüfeinrichtung in Abhängigkeit von Informationen über das Deckblatt 39 in der Kassette 52 in einen Stellbefehl für die Zuführstrecke 60 und für die Weiche 61 um und übermittelt diesen über die Steuerleitung 65 dem Beförderungsmittel 60 bis 63. Mittels der Datenaustauschleitung 66 erhält die Steuereinrichtung 34 das den Annahmezylus auslösende Kommando zusammen mit den Informationen über die für die Anlieferung des nächsten Blatts 3 vorbestimmte Zweiglinie 62 bzw. 63 und über die Dimension dieses Blatts 3.

Benötigt der Automat aus der Kassette 52 ein Blatt 3, übermittelt das Steuergerät 64 der Steuereinrichtung 34 das Kommando zum Einleiten des Ausgabezyklus. Anschliessend informiert die Steuereinrichtung 34 das Steuergerät 64 über das auszugebende Deckblatt 39, damit das Steuergerät 64 dem Beförderungsmittel 60 bis 63 und anderen hier nicht erwähnten Teilen des Automaten für den Transport des Deckblatts 39 notwendigen Befehle abgeben kann.

## Patentansprüche

1. Vorrichtung zur Handhabung von Blättern, umfassend:
ein Transportsystem (29), das von einer Bandeinrichtung (17; 26) gebildet wird, gegen die ein Stapel (1) gepreßt wird;
einen Wagen (11), der bei einer Relativbewegung bezüglich des Stapels dessen Oberfläche überqueren kann;
eine Antriebseinrichtung (35; 35') für die Relativbewegung zwischen dem Wagen und dem Stapel;
eine an die Antriebseinrichtung angeschlossene Steuereinrichtung (34) zur Steuerung des Betriebs der Vorrichtung; und
eine vom Wagen getragene Führungsrolleneinrichtung (13; 15), die in die Bandeinrichtung (17; 26) eingreift, um ein Blatt (3) im wesentlichen gleitfrei zwischen dem Stapel und dem Transportsystem zu übertragen, während der Wagen die Oberfläche des Stapels überquert;
dadurch gekennzeichnet,
daß der Wagen (11) in der Lage ist, während eines Ausgabezyklus ein Blatt von dem Stapel zu nehmen, wobei die Vorrichtung mindestens eine der Führungsrolleneinrichtung (13; 15) zugeordnete Saugöffnung (43) zum Ansaugen des dem Wagen zunächst liegenden Blattes auf dem Stapel aufweist, die Steuereinrichtung (34) eine Einrichtung (35'; 37, 38; 56) aufweist, um zu bestimmen, wann ein Blatt angesaugt werden muß, und um wenigstens zu Beginn des Nehmens des Blattes von dem Stapel das Anlegen von Unterdruck an die Saugöffnung zu steuern, und wobei der Wagen (11) im Ausgabezyklus den Stapel so überquert, daß das angesaugte Blatt im wesentlichen gleitfrei von der Oberfläche des Stapels in das Transportsystem (29) hineingerollt wird.

2. Vorrichtung nach Anspruch 1, wobei die Führungsrolleneinrichtung Führungsrollen (13, 15) auf ersten und zweiten mit Abstand zueinander angeordneten Walzenachsen aufweist.

3. Vorrichtung nach Anspruch 2, wobei jeder Führungsrolle (13; 15) mindestens eine Saugöffnung (43) zugeordnet ist.

4. Vorrichtung nach Anspruch 1, 2 oder 3, mit einer Saugrolleneinrichtung (42), die koaxial zu der Führungsrolleneinrichtung (13; 15) und mit dieser drehbar angebracht ist und mindestens eine Saugöffnung (43) trägt, wobei die gegebenenfalls mehreren Saugöffnungen der gleichen Saugrolleneinrichtung mittels einer Leitung (44; 45) untereinander verbunden sind.

5. Vorrichtung nach Anspruch 4, wobei jede Saugrolleneinrichtung (42) eine Vielzahl von an mehreren Positionen entlang ihres Umfangs angeordneten Saugöffnungen (43) aufweist, so daß sich mindestens eine Saugöffnung (43) bei einer zum Ansaugen eines Blattes von dem Stapel geeigneten Lage befindet.

6. Vorrichtung nach Anspruch 4 oder 5, mit mindestens einer zwischen der Saugrolleneinrichtung (42) und der Führungsrolleneinrichtung (13; 15) auf der gleichen Walzenachse angeordneten Kupplung (42'), um beide zur gemeinsamen Drehung miteinander zu koppeln, wobei der Wagen einen Rücksteller (58, 59) zum Ausrichten der Saugrolleneinrichtung auf eine zum Ansaugen eines Blattes auf dem Stapel geeigneten Orientierung trägt.

7. Vorrichtung nach Anspruch 6, wobei die Kupplung (42') von Unterdruck in der genannten Leitung betätigbar ist.

8. Vorrichtung nach einem der vorhergehenden Ansprüche, wobei jede Saugöffnung als Saugnapf (43) ausgebildet ist.

9. Vorrichtung nach einem der vorhergehenden Ansprüche, wobei das Anlegen von Unterdruck an jede Saugöffnung mittels eines von der Steuereinrichtung (34) betätigbaren Steuerventils (47) gesteuert wird.

10. Vorrichtung nach einem der vorhergehenden Ansprüche, wobei die Oberfläche des Stapels (1) im wesentlichen eben und der Wagen (11) bezüglich des Stapels im wesentlichen linear bewegbar ist.

11. Vorrichtung nach einem der vorhergehenden Ansprüche, wobei der Wagen auf einer Schiene (8) bewegbar ist.

12. Vorrichtung nach einen der vorhergehenden Ansprüche, wobei das Transportsystem (29) Blätter durch erste und zweite Tore (30; 31) hindurch übertragen kann.

13. Vorrichtung nach einem der vorhergehenden Ansprüche, wobei der Wagen (11) in der Lage ist, ein Blatt sowohl mittels einer Bewegung in eine erste Richtung bezüglich des Stapels als auch mittels einer Bewegung in eine entgegengesetzte zweite Richtung auf den Stapel abzulegen.

14. Vorrichtung nach einem der vorhergehenden Ansprüche, wobei der Wagen (11) in der Lage ist, ein Blatt sowohl mittels einer Bewegung in eine erste Richtung bezüglich des Stapels als auch mittels einer Bewegung in eine entgegengesetzte zweite Richtung von dem Stapel zu nehmen.

15. Vorrichtung nach einem der vorhergehenden Ansprüche, wobei der Wagen (11) in der Lage ist, aufeinanderfolgende Blätter versetzt zueinander auf den Stapel abzulegen.

16. Vorrichtung nach Anspruch 15, wobei der Wagen einen Gleitschuh (54) aufweist, um das freie Ende des Blattes niederzuhalten, das sich unter dem Blatt befindet, das gerade von dem Stapel genommen wird.

17. Vorrichtung nach einem der vorhergehenden Ansprüche, wobei die Steuereinrichtung (34) einen Zähler (49) für die Zahl der Blätter des Stapels aufweist, wobei der Zählstand für jeden Annahmezyklus um 1 erhöht und für jeden Ausgabezyklus um 1 erniedrigt wird und wobei die Steuereinrichtung (34) den Wagen (11) zu Beginn jedes Annahme- oder Ausgabezyklus an eine vorbestimmte Position bringen kann, die von dem Zählerstand bestimmt wird.

18. Vorrichtung nach einem der vorhergehenden Ansprüche, wobei die Steuereinrichtung eine Datenspeichereinrichtung (57) zur Aufnahme von Informationen über jedes der im Stapel (1) abgelegten Blätter aufweist, und die Datenspeichereinrichtung (57) ein aktuelles Datenabbild des Stapels enthält.

19. Vorrichtung nach einem der vorhergehenden Ansprüche, wobei die Position des Wagens mittels eines Drehgebers (56), der einen die Wagenposition darstellenden Wert liefert, überwacht wird.

20. Vorrichtung nach einem der vorhergehenden Ansprüche, wobei die Antriebseinrichtung einen Schrittmotor (35') aufweist und die Steuereinrichtung in der Lage ist, die Position des Wagens aus der Zahl der von der Antriebseinrichtung zurückgelegten Schritte zu bestimmen.

21. Vorrichtung nach einem der vorhergehenden Ansprüche, wobei der Wagen (11) eine Blattführung (14; 40) zur Führung von Blättern um die Führungsrolleneinrichtung herum aufweist.

22. Vorrichtung nach Anspruch 21, wobei die Blattführung eine in die Bandeinrichtung (26) eingreifende Mittelrolle (14) aufweist.

23. Vorrichtung nach einem der vorhergehenden Ansprüche, die in der Lage ist, in einem Annahmezyklus ein über das Transportsystem (29) dem Wagen zugeführtes Blatt im wesentlichen gleitfrei auf den Stapel abzulegen, während der Wagen die Oberfläche des Stapels überquert.

24. Vorrichtung nach Anspruch 23, wobei das Blatt in dem Annahmezyklus in das Transportsystem (29) gezogen wird, während der Wagen die Position des Stapels überquert, um dort das Blatt abzulegen.

25. Vorrichtung nach einem der vorhergehenden Ansprüche, wobei die Steuereinrichtung geeignet ist, das Anlegen von Unterdruck an die Saugöffnung zu steuern, wenn festgestellt ist, daß sich der Wagen an einer geeigneten Position zum Ansaugen eines Blattes befindet.

26. Verfahren zur Handhabung von Blättern in einer Blatthandhabungsvorrichtung, die ein von einer Bandeinrichtung (17; 26), gegen die ein Stapel (1) gepreßt wird, gebildetes Transportsystem (29), einen Wagen (11), der eine in die Bandeinrichtung eingreifende Führungsrolleneinrichtung (13; 15) trägt, eine Antriebseinrichtung (35; 35') für eine Relativbewegung des Wagens und des Stapels sowie eine Steuereinrichtung (34) aufweist, wobei das Verfahren zur Annahme eines Blattes folgende Schritte aufweist:
Zuführen eines Blattes über das Transportsystem;
Bewegen des Wagens und des Stapels relativ zueinander, so daß der Wagen die Oberfläche des Stapels überquert; und
im wesentlichen gleitfreies Ablegen des Blattes auf den Stapel, während der Wagen die Oberfläche des Stapels überquert;
gekennzeichnet durch folgende Schritte zur Ausgabe eines Blattes:
Steuern des Anlegens von Unterdruck an mindestens eine der Führungsrolleneinrichtung (13, 15) zugeordnete Saugöffnung (43), wenn festgestellt ist, daß sich der Wagen (11) an einer geeigneten Position bezüglich des Stapels (1) befindet, um ein Blatt auf dem Stapel, das sich dem Wagen zunächst befindet, wenigstens zu Beginn des Entnehmens des Blattes anzusaugen; und
Bewegen des Wagens und des Stapels relativ zueinander, so daß der Wagen die Oberfläche des Stapels überquert, um das angesaugte Blatt im wesentlichen gleitfrei von der Oberfläche des Stapels in das Transportsystem (29) zu rollen.

## Claims

1. Apparatus for handling sheets, comprising:
a transportation system (29) that is formed by a belt arrangement (17; 26) against which a stack (1) is pressed;
a carriage (11) that upon relative movement relative to the stack is able to traverse the surface thereof;
a drive device (35; 35') for relative movement between the carriage and the stack;
a control device (34), connected to the drive device, for controlling the operation of the apparatus; and
a guide roller device (13; 15) that is carried by the carriage and engages into the belt arrangement (17; 26) in order to transfer a sheet (3) between the stack and the transportation system substantially without sliding as the carriage traverses the surface of the stack;
characterised in that
the carriage (11) is able to take a sheet from the stack during a dispensing cycle, wherein the apparatus has at least one suction opening (43), associated with the guide roller device (13; 15), for sucking up the sheet lying closest to the carriage on the stack, the control device (34) has a device (35'; 37, 38; 56) for determining when a sheet must be sucked up and for controlling the application of negative pressure to the suction opening at least when a sheet begins to be taken from the stack, and wherein the carriage (11) traverses the stack in the dispensing cycle in such a manner that the sheet sucked up is rolled from the surface of the stack into the transportation system substantially without sliding.

2. Apparatus according to claim 1, wherein the guide roller device has guide rollers (13, 15) on first and second roller axles that are spaced from each other.

3. Apparatus according to claim 2, wherein each guide roller (13; 15) is associated with at least one suction opening (43).

4. Apparatus according to claim 1, 2 or 3, having a suction roller device (42) that is mounted coaxially with the guide roller device (13; 15) and so as to be rotatable therewith and that carries at least one suction opening (43), wherein the optionally several suction openings of the same suction roller device are connected to one another by means of a line (44; 45).

5. Apparatus according to claim 4, wherein each suction roller device (42) has a plurality of suction openings (43) arranged at several positions along its circumference, so that at least one suction opening (43) is situated at a position suitable for sucking up a sheet from the stack.

6. Apparatus according to claim 4 or 5, having at least one coupling (42') arranged between the suction roller device (42) and the guide roller device (13; 15) on the same roller axle in order to couple the two to each other for rotation together, wherein the carriage has a resetter (58, 59) for aligning the suction roller device in an orientation suitable for sucking up a sheet on the stack.

7. Apparatus according to claim 6, wherein the coupling (42') is operable by negative pressure in the said line.

8. Apparatus according to any one of the preceding claims, wherein each suction opening is constructed as a suction cup (43).

9. Apparatus according to any one of the preceding claims, wherein the application of negative pressure to each suction opening is controlled by means of a control valve (47) that is operable by the control device (34).

10. Apparatus according to any one of the preceding claims, wherein the surface of the stack (1) is substantially even and the carriage (11) is movable relative to the stack substantially linearly.

11. Apparatus according to any one of the preceding claims, wherein the carriage is movable on a rail (8).

12. Apparatus according to any one of the preceding claims, wherein the transportation system (29) is able to transfer sheets through first and second gates (30; 31).

13. Apparatus according to any one of the preceding claims, wherein the carriage (11) is able to place a sheet on the stack both by means of a movement in a first direction relative to the stack and by means of a movement in an opposite, second direction.

14. Apparatus according to any one of the preceding claims, wherein the carriage (11) is able to take a sheet from the stack both by means of a movement in a first direction relative to the stack and by means of a movement in an opposite, second direction.

15. Apparatus according to any one of the preceding claims, wherein the carriage (11) is able to place consecutive sheets on the stack offset from one another.

16. Apparatus according to claim 15, wherein the carriage has a slide shoe (54) in order to hold down the free end of the sheet located beneath the sheet that is being taken from the stack.

17. Apparatus according to any one of the preceding claims, wherein the control device (34) has a counter (49) for the number of sheets of the stack, the count being increased by 1 for every acceptance cycle and decreased by 1 for every dispensing cycle, and wherein the control device (34) is able to bring the carriage (11) at the beginning of every acceptance or dispensing cycle to a predetermined position that is determined by the count of the counter.

18. Apparatus according to any one of the preceding claims, wherein the control device has a data storage device (57) for holding information on each of the sheets placed in the stack (1), and the data storage device (57) contains an up-to-date data map of the stack.

19. Apparatus according to any one of the preceding claims, wherein the position of the carriage is monitored by means of a rotary encoder (56) that supplies a value representing the position of the carriage.

20. Apparatus according to any one of the preceding claims, wherein the drive device has a stepping motor (35') and the control device is able to determine the position of the carriage from the number of steps taken by the drive device.

21. Apparatus according to any one of the preceding claims, wherein the carriage (11) has a sheet guide (14; 40) for guiding sheets around the guide roller device.

22. Apparatus according to claim 21, wherein the sheet guide has a middle roller (14) that engages into the belt device (26).

23. Apparatus according to any one of the preceding claims that is able in an acceptance cycle to place a sheet fed to the carriage via the transportation system (29) on the stack substantially without sliding as the carriage traverses the surface of the stack.

24. Apparatus according to claim 23, wherein the sheet is drawn into the transportation system (29) in the acceptance cycle as the carriage traverses the position of the stack in order to place the sheet thereon.

25. Apparatus according to any one of the preceding claims, wherein the control device is suitable for controlling the application of negative pressure to the suction opening when it has been established that the carriage is in a suitable position for sucking up a sheet.

26. Method of handling sheets in a sheet handling apparatus which comprises a transportation system (29), formed by a belt arrangement (17; 26), against which a stack (1) is pressed, a carriage (11) carrying a guide roller device (13; 15) that engages into the belt arrangement, a drive device (35; 35') for relative movement of the carriage and the stack, and a control device (34), wherein the method for accepting a sheet comprises the following steps:
feeding a sheet via the transportation system;
moving the carriage and the stack relative to each other so that the carriage traverses the surface of the stack; and
placing the sheet on the stack substantially without sliding as the carriage traverses the surface of the stack;
characterised by the following steps for dispensing a sheet:
controlling the application of negative pressure to at least one suction opening (43) associated with the guide roller device when it is established that the carriage is in a suitable position relative to the stack for a sheet on the stack lying closest to the carriage to be sucked up at least when the sheet begins to be removed; and
moving the carriage and the stack relative to each other so that the carriage traverses the surface of the stack in order to roll the sucked-up sheet from the surface of the stack into the transportation system substantially without sliding.

## Revendications

1. Dispositif de manipulation de feuilles, comprenant:
un système de transport (29), qui est constitué par un mécanisme (17; 26) à bande contre lequel une pile (1) est appuyée;
un chariot (11) qui peut traverser, lors d'un déplacement relatif par rapport à la pile, la surface supérieure de celle-ci;
un mécanisme d'entraînement (35; 35') d'un mouvement relatif entre le chariot et la pile;
un mécanisme de commande (34) raccordé au mécanisme d'entraînement pour commander le fonctionnement du dispositif; et
un mécanisme (13; 15) de rouleaux de guidage supporté par le chariot, qui s'intercale dans le mécanisme (17; 26) à bande pour transférer une feuille (3) de façon sensiblement exempte de glissement entre la pile et le système de transport tandis que le chariot traverse la surface supérieure de la pile;
caractérisé en ce que
le chariot (11) est susceptible de prendre sur la pile une feuille pendant un cycle de distribution, le dispositif comportant au moins un orifice d'aspiration (43), associé au dispositif de rouleaux de guidage (13; 15) pour aspirer sur la pile la feuille la plus proche du chariot, le mécanisme de commande (34) comportant un mécanisme (35'; 37, 38; 56) destiné à définir quand une feuille doit être aspirée et à commander au moins au début de la prise de la feuille sur la pile l'application d'une dépression à l'orifice d'aspiration, et le chariot (11) traversant la pile au cours du cycle de distribution d'une manière telle que la feuille aspirée soit introduite sensiblement sans glissement, par roulage, dans le système de transport à partir de la surface supérieure de la pile.

2. Dispositif selon la revendication 1, dans lequel le mécanisme de rouleaux de guidage comporte des rouleaux de guidage (13, 15) montés sur des premiers et des deuxièmes axes de cylindres espacés entre eux.

3. Dispositif selon la revendication 2, dans lequel chaque rouleau de guidage (13; 15) est associé au moins à une ouverture d'aspiration (43).

4. Dispositif selon la revendication 1, 2 ou 3, comportant un mécanisme (42) de rouleaux d'aspiration qui est monté de manière coaxiale avec le mécanisme (13; 15) de rouleaux de guidage et peut être entraîné à rotation avec celui-ci, et porte au moins une ouverture d'aspiration (43), une conduite (44; 45) reliant entre elles les diverses ouvertures d'aspiration, s'il en existe plusieurs, du même mécanisme de rouleaux d'aspiration.

5. Dispositif selon la revendication 4, dans lequel chaque mécanisme (42) de rouleaux d'aspiration comporte une série d'ouvertures d'aspiration (43) disposées à plusieurs positions sur sa périphérie d'une manière telle qu'au moins une ouverture d'aspiration (43) se trouve dans une position appropriée pour aspirer une feuille à partir de la pile.

6. Dispositif selon la revendication 4 ou 5, comportant au moins un couplage (42') disposé entre le mécanisme (42) de rouleaux d'aspiration et le mécanisme (13; 15) de rouleaux de guidage sur le même axe de cylindre, de manière à coupler entre eux les deux mécanismes en vue d'une rotation commune, le chariot portant un élément de rappel (58, 59) pour aligner le mécanisme de rouleaux d'aspiration selon une orientation appropriée pour l'aspiration d'une feuille sur la pile.

7. Dispositif selon la revendication 6, dans lequel l'accouplement (42') peut être actionné par une dépression dans la conduite mentionnée précédemment.

8. Dispositif selon l'une des revendications précédentes, dans lequel chaque ouverture d'aspiration consiste en une ventouse d'aspiration (43).

9. Dispositif selon l'une des revendications précédentes, dans lequel l'application d'une dépression à chaque ouverture d'aspiration est commandée au moyen d'une vanne de commande (47) actionnable par le mécanisme de commande (34).

10. Dispositif selon l'une des revendications précédentes, dans lequel la surface de la pile (1) est sensiblement plane et le chariot (11) est mobile de façon sensiblement linéaire par rapport à la pile.

11. Dispositif selon l'une des revendications précédentes, dans lequel le chariot est mobile sur un rail (8).

12. Dispositif selon l'une des revendications précédentes, dans lequel le système de transport (29) peut transférer des feuilles à travers une première et une deuxième portes (30; 31).

13. Dispositif selon l'une des revendications précédentes, dans lequel le chariot (11) est susceptible de déposer une feuille aussi bien au moyen d'un déplacement dans un premier sens par rapport à la pile qu'au moyen d'un déplacement dans un deuxième sens, opposé.

14. Dispositif selon l'une des revendications précédentes, dans lequel le chariot (11) est susceptible de prendre une feuille aussi bien au moyen d'un déplacement dans un premier sens par rapport à la pile qu'au moyen d'un déplacement dans un deuxième sens, opposé.

15. Dispositif selon l'une des revendications précédentes, dans lequel le chariot (11) est susceptible de déposer, sur la pile, des feuilles successives de telle sorte qu'elles soient déportées l'une par rapport à l'autre.

16. Dispositif selon la revendication 15, dans lequel le chariot comporte un patin (54) pour maintenir abaissée l'extrémité libre de la feuille qui se trouve au-dessous de la feuille qui a été prise à l'instant sur la pile.

17. Dispositif selon l'une des revendications précédentes, dans lequel le mécanisme de commande (34) comporte un compteur (49) pour compter le nombre des feuilles de la pile, l'état du compte étant augmenté de 1 pour chaque cycle de réception et étant diminué de 1 pour chaque cycle de distribution, et le mécanisme de commande (34) peut amener le chariot (11) au début de chaque cycle de réception ou de distribution à une position prédéfinie qui est définie par l'état du compteur.

18. Dispositif selon l'une des revendications précédentes, dans lequel le mécanisme de commande comporte un mécanisme de mémorisation de données (57) pour recevoir des informations concernant chacune des feuilles déposées dans la pile (1) et le mécanisme (57) de mémorisation de données contient une représentation actuelle de données de la pile.

19. Dispositif selon l'une des revendications précédentes, dans lequel la position du chariot est surveillée au moyen d'un encodeur (56) qui fournit une valeur représentant la position du chariot.

20. Dispositif selon l'une des revendications précédentes, dans lequel le mécanisme d'entraînement comprend un moteur pas-à-pas (35') et le mécanisme de commande est susceptible de définir la position du chariot à partir du nombre des pas parcourus par le mécanisme d'entraînement.

21. Dispositif selon l'une des revendications précédentes, dans lequel le chariot (11) comporte un guidage (14; 40) de feuilles destiné à guider des feuilles autour du mécanisme de rouleaux de guidage.

22. Dispositif selon la revendication 21, dans lequel le guidage de feuilles comporte un rouleau médian (14) qui s'intercale dans le mécanisme (26) de bande.

23. Dispositif selon l'une des revendications précédentes, qui est susceptible de déposer sur la pile sensiblement sans glissement, au cours d'un cycle de réception, une feuille amenée au chariot au moyen du système de transport (29) tandis que le chariot traverse la surface supérieure de la pile.

24. Dispositif selon la revendication 23, dans lequel la feuille est tirée dans le système de transport au cours du cycle de réception tandis que le chariot traverse la position de la pile pour y déposer la feuille.

25. Dispositif selon l'une des revendications précédentes, dans lequel le mécanisme de commande est apte à commander l'application d'une dépression à l'ouverture d'aspiration lorsqu'il est déterminé que le chariot se trouve à une position appropriée pour aspirer une feuille.

26. Procédé de manipulation de feuilles dans un dispositif de manipulation de feuilles qui comprend un système de transport (29) constitué par un mécanisme (17; 26) à bande contre lequel une pile (1) est appuyée, un chariot (11) qui porte un mécanisme (13; 15) de rouleaux de guidage qui s'intercale dans le mécanisme (17; 26) à bande, un mécanisme d'entraînement (35; 35') d'un mouvement relatif entre le chariot et la pile, ainsi qu'un mécanisme de commande (34); le procédé de réception d'une feuille comprenant les étapes suivantes:
amener une feuille par le système de transport;
déplacer le chariot et la pile l'un par rapport à l'autre de façon que le chariot traverse la surface de la pile; et
déposer sensiblement sans friction la feuille sur la pile, tandis que le chariot traverse la surface supérieure de la pile,
caractérisé par les étapes suivantes pour la distribution d'une feuille:
commander l'application d'une dépression à au moins une ouverture d'aspiration (43) associée au mécanisme de rouleaux de guidage, lorsqu'il est déterminé que le chariot se trouve par rapport à la pile à une position appropriée pour aspirer sur la pile une feuille qui se trouve près du chariot, au moins au début de l'enlèvement de la feuille; et
déplacer le chariot et la pile l'un par à l'autre d'une manière telle que le chariot traverse la surface supérieure de la pile de manière à introduire la feuille aspirée sensiblement sans glissement, par roulage, dans le système de transport à partir de la surface supérieure de la pile.
